# EUROPÄISCHE PATENTSCHRIFT

(11) **EP 0 607 624 B1**
(45) Veröffentlichungstag und Bekanntmachung des Hinweises auf die Patenterteilung: **07.02.1996**
(21) Anmeldenummer: 93121157.7
(22) Anmeldetag: 31.12.1993
(51) Int. Cl.: G07F 3/02, G07D 5/08

(54) **Elektrischer Einschaltsensor für batteriebetriebene Münzprüfer**
Electrical switch-on sensor for battery powered coin tester
Détecteur de déclenchement électrique pour appareil de vérification de pièces de monnaie alimenté par batterie

(30) Priorität: 21.01.1993 DE 4301530
(43) Veröffentlichungstag der Anmeldung: 27.07.1994
(73) Patentinhaber: National Rejectors Inc. GmbH, D-21614 Buxtehude (DE)
(72) Erfinder: Meyer, Wilfried, D-21614 Buxtehude (DE)
(74) Vertreter: Dipl.-Ing. H. Hauck, Dipl.-Ing. E. Graalfs, Dipl.-Ing. W. Wehnert, Dr.-Ing. W. Döring

(56) Entgegenhaltungen:
- EP-A- 0 016 696
- EP-A- 0 308 996
- US-A- 3 918 563
- US-A- 5 027 935

## Beschreibung

Die Erfindung bezieht sich auf einen induktiven Einschaltsensor für batteriebetriebene Münzprüfer nach dem Oberbegriff des Patentanspruchs 1. Ein derartiger Einschaltsensor ist z.B. aus der US-A-5 027 935 bekannt.

Batteriebetriebene elektronische Münzprüfer sind so auszulegen, daß sie einen geringen Strombedarf aufweisen, und zwar sowohl während der Betriebs- als auch während der Ruhephase. Es ist daher auch bereits bekannt, derartige Münzprüfer so auszulegen, daß sie erst im Anforderungsfall "geweckt" werden. Im Ruhezustand sind die Bauteile und Komponenten des elektronischen Münzprüfers inaktiv. Auf diese Weise kann der Strombedarf während der Ruhephase minimiert werden.

Das Wecken eines derartigen elektronischen Münzprüfers geschieht mit Hilfe eines ebenfalls bekannten Einschaltsensors, der induktiv arbeiten kann. Er ermittelt, wenn eine Münze in den Münzprüfer eingeworfen ist. Hierdurch wird eine Bedämpfung bewirkt, von der ein Einschaltsignal abgeleitet werden kann. Wesentlich für derartige Einschaltsensoren ist, daß sie in einem großen Temperaturbereich arbeiten können. Er erstreckt sich zwischen -30 und +80°C. Nun wäre es zwar denkbar, hierfür ein sogenanntes IC einzusetzen, mit welchem eine Temperaturkompensation ohne weiteres erreichbar wäre. Ein IC kann indessen aus Gründen des Stromverbrauchs nicht verwendet werden. Der Strombedarf soll kleiner sein als 10 µA.

Durch die Verwendung von Feldeffekttransistoren oder Bipolartransistoren in entsprechenden elektronischen Schaltungen ergeben sich jedoch verhältnismäßig große Toleranzen über den geforderten Temperaturbereich, so daß das sichere Ansprechen des Einschaltsensors nicht immer gewährleistet ist. Auch besteht bei den bekannten Schaltungen die Gefahr, daß bei Ausfall des Oszillators, zum Beispiel bei extremer Betauung, ein andauerndes Wecksignal erzeugt wird, das naturgemäß die Batterie belastet.

Der Erfindung liegt daher die Aufgabe zugrunde, einen induktiven Einschaltsensor für batteriebetriebene Münzprüfer zu schaffen, der einen geringen Stromverbrauch aufweist und über einen großen Temperaturbereich wirksam ein Einschaltsignal erzeugt.

Diese Aufgabe wird gelöst durch die Merkmale des Patentanspruchs 1.

Bei dem erfindungsgemäßen Einschaltsensor ist an den Oszillator ein Transistor in Emitterfolgerschaltung angeschlossen. Er lädt einen Kondensator auf den unteren Spitzenwert der Ausgangsspannung des Oszillators, die an der Basisemitterstrecke anliegt, auf. Ein zum Kondensator parallelgeschalteter Widerstand entlädt den Kondensator gerade so viel, daß bei jedem unteren Scheitelpunkt der Oszillatorausgangsspannung ein erneutes Nachladen des Kondensators stattfindet.

Wird die Sensorspule bedämpft, bricht die Oszillatorspannung um einige Millivolt zusammen, und der Kondensator wird über eine Reihe von Perioden nicht mehr aufgeladen (z.B. 10 bis 50 ms). Während dieser Zeit ist der Transistor stromlos, und über einen weiteren Kondensator kann ein Wecksignal erzeugt werden in Form eines sogenannten LOW-Signals.

Erfindungsgemäß ist ein sogenannten Collpitt-Oszillator vorgesehen. Um ein möglichst stabiles Temperaturverhalten und eine hohe Kreisgüte zu erhalten, wird erfindungsgemäß ferner ein Mosfet vorgesehen.

Durch die Emitterfolgerschaltung des Transistors liegt die Verstärkung unter 1. Um die erfindungsgemäße Schaltung empfindlicher zu machen, sieht eine Ausgestaltung der Erfindung vor, daß der Kollektor des Transistors mit der Basis eines weiteren als Verstärker wirkenden Transistors verbunden ist, der mit dem Kondensator in Reihe geschaltet ist.

Der das Wecksignal erzeugende Transistor ist vorzugsweise ebenfalls ein Feldeffekttransistor, dessen Gate mit dem Kollektor des Transistors verbunden ist, wobei mit diesem ein Punkt zwischen einem Widerstand und einem weiteren Kondensator verbunden ist, welche Reihenschaltung an Batteriespannung gelegt ist. Wird der Transistor stromlos, ändert sich dadurch das Potential am Gate und das gewünschte Wecksignal kann erzeugt werden.

Die Erfindung wird nachfolgend anhand einer Zeichnung näher erläutert.

Die einzige Figur zeigt ein Schaltbild des erfindungsgemäßen Einschaltsensors.

Ein Transistor T1, der von einem Mosfet gebildet ist, bildet zusammen mit Kondensatoren C1 und C2 und einer Sensorspule L einen kapazitiv gekoppelten Collpitts-Oszillator. Der Oszillator ist über eine Parallelschaltung eines Kondensators C3 und eines Widerstands R1 und über einen Widerstand R2 an die Klemmen 10, 12 einer Batterie geschaltet, die zu einem nicht gezeigten elektronischen Münzprüfer gehört. Ein Transistor T2, der mit in Reihe geschalteten Widerständen R3, R5 und R6 ebenfalls an den Klemmen 10, 12 liegt, ist in Emitterfolgerschaltung angeordnet, so daß seine Basis am Ausgang des Oszillators liegt. Dem Widerstand R3 ist ein Kondensator C4 parallelgeschaltet. Der Kollektor des Transistors T2 liegt an der Basis eines weiteren Transistors T3, dessen Kollektor über einen Widerstand R8 mit einem Verbindungspunkt von Widerstand R3 und Kondensator C4 verbunden ist. Der Emitter des Transistors T3 liegt zum einen an einem Verbindungspunkt zwischen den Widerständen R5 und R6 und zum anderen an der Basis eines weiteren Transistors T4, dessen Kollektor mit einem Verbindungspunkt zwischen einem Widerstand R7 und einem Kondensator C5 verbunden ist, die in Reihe an den Klemmen 10, 12 der Batterie liegen. Dieser Verbindungspunkt liegt außerdem am Gate eines Feldeffekttransistors T5, wobei ein Einschalt- oder Wecksignal zwischen Drain und Source des Transistors T5 erscheint.

Die gezeigte Schaltungsanordnung arbeitet wie folgt. Der Kondensator C4 wird über den Widerstand R3 gerade so viel entladen, daß bei jedem unteren Scheitelpunkt der Oszillator-Ausgangsspannung eines erneutes Nachladen des Kondensators C4 stattfindet. Wird die Sensorspule L durch eine Münze bedämpft, bricht die Oszillatorspannung um einige mV zusammen, und der Kondensator C4 wird über viele Perioden nicht mehr nachgeladen, zum Beispiel 10 bis 50 ms. Während dieser Zeit werden die Transistoren T2, T3 und T4 stromlos, und die Spannung am Kondensator C5 steigt an. Dadurch wird der Transistor T5 leitend und erzeugt das Wecksignal.

Wie erkennbar, ist bei der gezeigten Schaltung der absolute Pegel der Oszillator-Ausgangsspannung nicht wesentlich. Es kommt nur auf die Änderung des Pegels beim Annähern einer Münze an. Durch die beschriebene Arbeitsweise der Schaltung ist es möglich, Oszillatorpegel von 0,7 bis 2 Volt zu verarbeiten, ohne daß sich die Empfindlichkeit der Schaltung wesentlich ändert. Ein weiterer Vorteil ist ferner, daß bei Ausfall des Oszillators, zum Beispiel bei einer extremen Betauung, kein andauerndes Wecksignal erzeugt ist. Auch das Festklemmen einer Münze im Bereich des Einschaltsensors führt nicht zu einem andauernden Wecksignal.

## Patentansprüche

1. Induktiver Einschaltsensor für batteriebetriebene Münzprüfer mit einem Oszillator (T1, C1, C2, L), dessen Ausgangssignal sich ändert, wenn eine Münze den Bereich des Sensors durchläuft, dadurch gekennzeichnet, daß über einen ersten an den Oszillator (T1, C1, C2, L) angeschlossenen Transistor (T2) in Emitterfolgerschaltung ein erster über einen ersten Widerstand (R3) entladbarer Kondensator (C4) periodisch so aufgeladen wird, daß der erste Transistor (T2) bei Verringerung der Oszillatorspannung stromlos wird und über den ersten Transistor (T2) ein zweiter an Batteriespannung liegender, ein Einschaltsignal erzeugender Transistor (T5) angesteuert wird.

2. Einschaltsensor nach Anspruch 1, dadurch gekennzeichnet, daß ein Collpitts-Oszillator vorgesehen ist.

3. Einschaltsensor nach Anspruch 2, dadurch gekennzeichnet, daß der Oszillator einen Mosfet aufweist.

4. Einschaltsensor nach einem der Ansprüche 1 bis 3, dadurch gekennzeichnet, daß der Kollektor des ersten Transistors (T2) mit der Basis eines dritten als Verstärker wirkenden Transistors (T3) verbunden ist, der mit dem ersten Kondensator (C4) in Reihe geschaltet ist.

5. Einschaltsensor nach einem der Ansprüche 1 bis 4, dadurch gekennzeichnet, daß der zweite Transistor ein Feldeffekttransistor ist, dessen Gate mit einem Punkt zwischen einem zweiten Kondensator (C5) und einem zweiten Widerstand (R7) verbunden ist, die in Reihe an Batteriespannung liegen und auf diesen Punkt das am Kollektor des ersten Transistors (T2) erzeugte oder ein diesem entsprechendes Ausgangssignal gegeben wird.

## Claims

1. An inductive switch-on sensor for battery operated coin testers comprising an oscillator (T2, C1, C2, L) the output signal of which varies when a coin passes the sensor, characterized in that via a first transistor (T2) in an emitter follower connection which is connected to the oscillator (T1, C1, C2, L), a first capacitor (C4) which can be discharged through a first resistor (R3) is periodically charged such that the first transistor (T2) becomes currentless when the oscillator voltage decreases and that a second transistor (T5) connected to the battery and generating a switch-on signal is controlled via the second transistor (T2).

2. The switch-on sensor of claim 1, characterized in that it comprises a Collpitts oscillator.

3. The switch-on sensor of claim 2, characterized in that he oscillator comprises a MOSFET.

4. The switch-on sensor of one of claims 2 to 3, characterized in that the collector of the first transistor (T2) is connected to the base of a third transistor (T3) acting as an amplifier which is connected in series to the capacitor (C4).

5. The switch-on sensor of one of claims 1 to 4, characterized in that the second transistor is defined by a field effect transistor having a gate which is connected to a junction point between a second capacitor (C5) and a second resistor (R7) being connected in series to the battery and that the output signal generated by the collector of the first transistor (T2) or a respective output signal is supplied to the said junction point.

## Revendications

1. Détecteur à enclenchement, fonctionnant par induction, pour appareil de contrôle de pièces de monnaie alimenté par pile, comportant un oscillateur (T1, C1, C2, L) dont le signal de sortie change quand une pièce de monnaie traverse la zone du détecteur,
caractérisé en ce qu'un premier condensateur (C4), pouvant se décharger à travers une première résistance (R3), est chargé périodiquement sous commande d'un premier transistor (T2) raccordé à l'oscillateur (T1, C1, C2, L) en émetteur-suiveur, de telle façon que le premier transistor (T2), en cas de diminution de la tension de l'oscillateur, ne passe plus de courant, et qu'un deuxième transistor (T5), raccordé à la tension de batterie et émettant un signal d'enclenchement, est exité par le premier transistor (T2).

2. Détecteur d'enclenchement suivant la revendication 1, caractérisé en ce qu'il est prévu un oscillateur "Collpitts".

3. Détecteur d'enclenchement suivant la revendication 2, caractérisé en ce que l'oscillateur comporte un transistor à effet de champ (mosfet).

4. Détecteur d'enclenchement suivant l'une des revendications 1 à 3, caractérisé en ce que le collecteur du premier transistor (T2) est relié à la base d'un troisième transistor (T3) agissant comme amplificateur, qui est branché en série avec le premier condensateur (C4).

5. Détecteur d'enclenchement suivant l'une des revendications 1 à 4, caractérisé en ce que le deuxième transistor est un transistor à effet de champ, dont la grille est reliée à un point commun à un deuxième condensateur (C5) et à une deuxième résistance (R7), montés en série sur la tension de batterie, ce point recevant le signal de sortie produit sur le collecteur du premier transistor (T2), ou un signal de sortie correspondant à ce signal.
